# EUROPÄISCHE PATENTSCHRIFT

(11) **EP 1 460 646 B1**
(45) Veröffentlichungstag und Bekanntmachung des Hinweises auf die Patenterteilung: **24.05.2006**
(21) Anmeldenummer: 03290667.9
(22) Anmeldetag: 17.03.2003
(51) Int. Cl.: H01B 7/18, H01B 7/295

(54) **Flexibles Kabel mit einem abriebfesten Mantel**
Flexible cable with wear resistant sheath
Câble flexible à gaine résistant à l'usure

(43) Veröffentlichungstag der Anmeldung: 22.09.2004
(73) Patentinhaber: Nexans, 75008 Paris (FR)
(72) Erfinder: Grögl, Ferdinand, Ing., 90403 Nürnberg (DE); Mehl, Alfred, Ing., 91166 Georgensgmünd (DE)
(74) Vertreter: Döring, Roger

(56) Entgegenhaltungen:
- EP-A- 0 790 624
- DE-A- 2 222 542
- DE-A- 19 525 687
- DE-U- 20 100 911
- DE-U- 20 102 848
- DR. SAECHTLING H.; DIPL.-ING. ZEBROWSKI W.: 'KUNSTSTOFF-TASCHENBUCH', 1977, CARL HANSER VERLAG MÜNCHEN WIEN, MÜNCHEN WIEN * Seite 290 - Seite 293 *

## Beschreibung

Die Erfindung betrifft ein flexibles Kabel mit einem abriebfesten Mantel nach dem Oberbegriff des Anspruchs 1.

Für die Steuerung moderner Roboter- und Handlingsysteme werden Leitungen mit einem hohen Maß an Flexibilität und Biegewechselfestigkeit benötigt. Derartige Leitungen sind während des Betriebes in ständiger Bewegung. Sie müssen im Dauerbetrieb Torsionen von ± 440° aushalten.

Aus der Zeitschrift "Elektrotechnik", Oktober 2000, 82. Jahrgang ist ein hochflexibles Kabel für den Einsatz bei modernen Robotern bekannt, bei dem mehrere Einzelkabel in einer Hybridleitung untergebracht sind. Die einzelnen Kabel sind um einen leitenden Kern herum bündelverseilt. Um die Reibung der einzelnen Aufbauelemente so gering wie möglich zu halten, weisen diese reibungsarme Isolationsoberflächen sowie aufwendige Bandierungen auf. Als Isolierwerkstoffe werden solche auf Basis Polyurethan bevorzugt, die sich durch eine hohe Abriebfestigkeit und Beständigkeit gegen Hydraulikflüssigkeit und Mineralöl auszeichnen. Als Material für den Mantel werden thermoplastische Elastomere eingesetzt, so daß der Mantel kerbfest und scheuerfest ist.

Neben diesem Material ist auch ein halogenfreies und selbstverlöschendes Mantelmaterial auf Polyurethanbasis bekanntgeworden, welches insbesondere bei Schweißleitungen für hohe Flexibilität und extremen Schutz gegenüber Schweißspritzern mit großem Erfolg eingesetzt wird.

Wegen der erheblichen mechanischen Belastungen durch Biegung, Torsion, insbesondere aber wegen der bei beengten Verhältnissen häufig auftretenden Reibung ist der Abrieb des Mantels so stark, daß die Kabel nach kurzer Zeit ausgetauscht werden müssen. Ausfallzeiten sind jedoch teuer und werden von den Betreibern von Fertigungslinien mit Robotern äußerst ungern hingenommen.

Aus der EP 0 790 624 A2 ist ein Kabel zur Signalübertragung bekannt, welches eine die Kabelseele umgebende erste Kunststoffschicht und einen Außenmantel aus Kunststoff aufweist. Um die Biegbarkeit des Kabels zu verbessern, ist zwischen der Kabelseele und der ersten Kunststoffschicht eine reibungsvermindernde Schicht vorgesehen. Zwischen der ersten Kunststoffschicht und dem Außenmantel befindet sich ein Geflecht mit einer optischen Bedeckung von mehr als 60 %. Der Außenmantel ist mittels Druckextrusion aufgebracht, so daß das Material des Außenmantels die Öffnungen des Geflechtes durchdringt und eine Verbindung zwischen dem Material der ersten Schicht und dem Material des Außenmantels eine Verklebung bewirkt. Die das Geflecht bildenden Elemente sind Multifilamente aus einzelnen Fasern hochfester Kunststoffe wie z. B. Aramid, Polyester, Polytetrafluorethylen, Polysulfon und Polyamid. Als nachteilig bei diesem Kabel hat sich herausgestellt, daß bei einer Belastung des Kabels auf radialen Druck die einzelnen Fasern der Multifilamente dem Druck ausweichen und somit keinen oder nur einen geringen Widerstand gegen eine Druckbelastung aufbringen.

Die DE 201 02 848 U offenbart ein geschütztes Kabel mit einem Leiter, ein den Leiter umfassendes Geflecht sowie einen Außenmantel. Der Außenmantel ist mit dem Geflecht fest verbunden. Die einzelnen Elemente des Geflechts bestehen aus einem Material mit geringer Dehnung aber hoher Zug- und Reißfestigkeit.

Die DE 195 25 687 A1 beschreibt eine flexible Steuerleitung aus einer Vielzahl miteinander verseilter elektrischer Adern innerhalb einer die Adern umhüllende Kunststoffschicht. Über der Kunststoffschicht ist eine zugfeste Torsionsschutzhülle angeordnet, über der sich ein Außenmantel befindet. Die Torsionsschutzhülle besteht aus einem Geflecht aus hochzugfesten Fäden. Die Torsionsschutzhülle ist mit der die Adern umhüllenden Kunststoffschicht mittels eines Klebers verbunden.

Aus der DE 22 22 542 ist eine elektrische Leitung, bestehend aus einem metallischen Leiter, der mit einer Isolierschicht versehen ist, bekannt. Über der Isolierung liegt ein netzartiges, offenes Geflecht aus Fäden, welche aus einem Werkstoff bestehen, die einen kleinen Wärmeausdehnungskoeffizienten haben. Über dem Geflecht ist ein Außenmantel angeordnet.

Der vorliegenden Erfindung liegt von daher die Aufgabe zugrunde, die Abriebfestigkeit des Außenmantels ohne eine Erhöhung des Mantelgewichtes zu verbessern und damit die Benutzungsdauer derartiger Kabel zu erhöhen.

Diese Aufgabe wird durch die im Kennzeichen des Anspruchs 1 erfaßten Merkmale gelöst.

Der wesentliche Vorteil der Erfindung wird darin gesehen, daß der Mantelabrieb wie bei den bisher bekannten Kabelmänteln auftritt, aber durch das zusätzliche Geflecht gestoppt zumindest aber stark erschwert wird. Die Öl- bzw. Medienbeständigkeit der Gesamtleitung bzw. des Gesamtkabels wird positiv beeinflußt, da die verwendeten Monofilamente gegen Öle und sonstige Medien hervorragend beständig sind. Die Flammwidrigkeit der Leitung bzw. des Mantels wird durch den Einsatz von flammwidrig gemachten Filamentmaterialien positiv beeinflußt. Ein weiterer wesentlicher Vorteil besteht darin, daß durch die erfindungsgemäße Lösung eine Reduzierung der Wanddicke erreicht werden kann, was sich vorteilhaft auf den Außendurchmesser und die Flexibilität des Kabels bzw. der Leitung auswirkt. Durch die Verbesserung der mechanischen Eigenschaften der Leitung bzw. des Kabels kann u. U. auf den beim Anwender häufig eingesetzten kostenintensiven Einsatz von Gleitfett verzichtet werden.

Die Erfindung wird anhand der in den Figuren 1 und 2 schematisch dargestellten Ausführungsbeispiele näher erläutert.

In den Figuren ist mit 1 die Kabelseele bezeichnet, welche aus einer Vielzahl von elektrischen Adern unterschiedlichen Querschnitts bestehen kann. Die Kabelseele kann auch eine oder mehrere Datenleitungen - elektrisch oder optisch - enthalten.

Die Kabelseele 1 ist umgeben von einer Kunststoffschicht 2, welche ein Innenmantel oder eine die Kabelseele 1 umhüllende Kunststoffschicht sein kann.

Bei dem in der Figur 1 gezeigten Ausführungsbeispiel liegt auf der Kunststoffschicht 2 ein Geflecht 3 aus Monofilamenten. Das Geflecht 3 hat eine optische Bedeckung zwischen 40 und 70 %. Die einzelnen Monofilamente bestehen bevorzugt aus Polyethersulfon oder aus Polyamid. Alternativ zu diesem Materialien können auch Monofilamente aus Polyterephthalat, Polyharnstoff, Polycarbonat, Polyacrylnitril, Polyvinylchlorid, Polyethylen und Polypropylen zur Anwendung kommen. Die Werkstoffe sind flammwidrig gemacht.

Die Monofilamente haben einen Durchmesser von 0,15 bis 0,25 mm.

Auf die Schicht 3 wird ein Kunststoffmantel 4 mittels Druckextrusion aufgebracht, d. h. das Kunststoffmaterial des Mantels 4 wird in die Freiräume des Geflechts 3 eingepreßt, so daß sich eine Verbindung zwischen den Schichten 2, 3 und 4 ergibt. Der Mantel 4 besteht bevorzugt aus Polyurethan, Polyvinylchlorid oder einem thermoplastischen Elastomer (TPE-O) z. B. Santoprene.

Bei dem in der Figur 2 dargestellten Ausführungsbeispiel der Erfindung ist zwischen der inneren Schicht 2 und der Schicht 3 noch ein Metallgeflecht 5 vorgesehen, welches als elektrischer Schirm für die Leitung bzw. das Kabel wirkt. Bevorzugt wird ein Kupfergeflechtschirm.

Zwischen dem Schirmgeflecht 5 und der Schicht 3 ist noch eine Kunststofffolie 6 z. B. aus Polyurethan oder Polyethylenterephthalat vorgesehen.

## Patentansprüche

1. Flexibles Kabel mit einem abriebfesten Mantel aus thermoplastischen Kunststoff, insbesondere eine Schleppkettenleitung oder ein Roboterkabel, wobei der Mantel aus einer inneren extrudierten Kunststoffschicht (2) und einer äußeren Kunststoffschicht (4) besteht, daß zwischen der inneren Kunststoffschicht (2) und der äußeren Kunststoffschicht (4) ein Geflecht (3) aus Filamenten aus einem gegen Chemikalien und erhöhte Temperaturen beständigen Kunststoff mit einer optischen Bedeckung von 40 bis 70 % vorgesehen ist und daß die äußere Kunststoffschicht (4) durch Druckextrusion aufgebracht ist, wobei die Hohlräume in dem Geflecht (3) durch das Material der äußeren Kunststoffschicht (4) nahezu ausgefüllt sind, und das Geflecht (3) an der inneren Mantelschicht (2) anhaftet, **dadurch gekennzeichnet, daß** die Filamente Monofilamente sind, deren Durchmesser zwischen 0,15 und 0,25 mm beträgt, und die Monofilamente ein Flammschutzmittel enthalten.

2. Flexibles Kabel nach Anspruch 1, **dadurch gekennzeichnet, daß** die Monofilamente aus Polyamid, vorzugsweise aus Polyamid 6 bestehen.

3. Flexibles Kabel nach Anspruch 1, **dadurch gekennzeichnet, daß** die Monofilamente aus Polyethersulfon bestehen.

4. Flexibles Kabel nach einem der Ansprüche 1 bis 3 mit einem metallischen Geflechtschirm, **dadurch gekennzeichnet, daß** zwischen dem Geflechtschirm (5) und dem Geflecht (3) aus Monofilamenten eine Trennschicht aus Faservlies oder eine Kunststofffolie (6) vorgesehen ist.

5. Flexibles Kabel nach Anspruch 4, **dadurch gekennzeichnet, daß** das Faservlies oder die Kunststofffolie (6) eine Beschichtung aus einem bei Anwesenheit von Feuchtigkeit quellenden Pulver (Quellpulver) aufweist.

6. Flexibles Kabel nach einem der Ansprüche 1 bis 5, mit mehreren Kabeladern, **dadurch gekennzeichnet, daß** die Adern in einem Innenmantel eingebettet sind.

7. Flexibles Kabel nach einem der Ansprüche 1 bis 6, **dadurch gekennzeichnet, daß** die optische Bedeckung des Geflechts (3) zwischen 50 und 65 % liegt.

8. Flexibles Kabel nach einem der Ansprüche 1 bis 7, **dadurch gekennzeichnet, daß** der Mantel aus Polyurethan, Polyvinylchlorid oder einem thermoplastischen Elastomer besteht.

## Claims

1. Flexible cable with a wear-resistant sheath of thermoplastic material, in particular for a trailing cable or a robot cable, the sheath comprising an inner extruded layer of plastic (2) and an outer layer of plastic (4), a braid (3) comprising filaments of a plastic that is resistant to chemicals and elevated temperatures and has an optical coverage of 40 to 70% being provided between the inner layer of plastic (2) and the outer layer of plastic (4), and the outer layer of plastic (4) being applied by pressure extrusion, the voids in the braid (3) being virtually filled by the material of the outer layer of plastic (4), and the braid (3) adhering to the inner sheath layer (2), **characterized in that** the filaments are monofilaments, the diameter of which is between 0.15 and 0.25 mm, and the monofilaments contain a flame retardant.

2. Flexible cable according to Claim 1, **characterized in that** the monofilaments consist of nylon, preferably of nylon 6.

3. Flexible cable according to Claim 1, **characterized in that** the monofilaments consist of polyether sulphone.

4. Flexible cable according to one of Claims 1 to 3 with a metallic braided screen, **characterized in that** a separating layer of fibrous nonwoven or a sheet of plastic (6) is provided between the braided screen (5) and the braid (3) of monofilaments.

5. Flexible cable according to Claim 4, **characterized in that** the fibrous nonwoven or the sheath of plastic (6) has a coating of a powder that swells in the presence of moisture (swelling powder).

6. Flexible cable according to one of Claims 1 to 5, with a number of cable cores, **characterized in that** the cores are embedded in an inner sheath.

7. Flexible cable according to one of Claims 1 to 6, **characterized in that** the optical coverage of the braid (3) is between 50 and 65%.

8. Flexible cable according to one of Claims 1 to 7, **characterized in that** the sheath consists of polyurethane, polyvinyl chloride or a thermoplastic elastomer.

## Revendications

1. Câble souple doté d'une enveloppe résistance à l'abrasion en matière synthétique thermoplastique, en particulier conducteur pour chaîne d'entraînement ou câble pour robot, l'enveloppe étant constituée d'une couche intérieure (2) en matière synthétique extrudée et d'une couche extérieure (4) en matière synthétique, un treillis (3) constitué de filaments en matière synthétique qui résiste aux produits chimiques et aux hautes températures, avec une couverture optique de 40 à 70 %, étant prévu entre la couche intérieure (2) de matière synthétique et la couche extérieure (4) en matière synthétique, la couche extérieure (4) en matière synthétique étant appliquée sous pression, les espaces creux présents dans le treillis (3) étant presque complètement remplis par le matériau de la couche extérieure (4) de matière synthétique, le treillis (3) adhérant à la couche intérieure d'enveloppe (2), **caractérisé en ce que** les filaments sont des monofilaments dont le diamètre compris entre 0,15 et 0,25 mm, les monofilaments contenant un agent d'ignifugation.

2. Câble souple selon la revendication 1, **caractérisé en ce que** les monofilaments sont constitués de polyamide et de préférence de polyamide 6.

3. Câble souple selon la revendication 1, **caractérisé en ce que** les monofilaments sont constitués de polyéthersulfone.

4. Câble souple selon l'une des revendications 1 à 3, avec un treillis métallique de blindage, **caractérisé en ce qu'**une couche de séparation en feutre de fibres ou un film (6) en matière synthétique est prévue entre le treillis de blindage (5) et le treillis (3) constitué de monofilaments.

5. Câble souple selon la revendication 4, **caractérisé en ce que** le feutre de fibres ou le film (6) en matière synthétique présente un revêtement constitué d'une poudre qui gonfle en présence d'humidité (poudre gonflante).

6. . Câble souple selon l'une des revendications 1 à 5, qui présentent plusieurs fils de câble, **caractérisé en ce que** les fils sont incorporés dans une enveloppe intérieure.

7. Câble souple selon l'une des revendications 1 à 6, **caractérisé en ce que** la couverture optique du treillis (3) est comprise entre 50 et 65 %.

8. Câble souple selon l'une des revendications 1 à 7, **caractérisé en ce que** l'enveloppe est constituée de polyuréthane, de poly(chlorure de vinyle) ou d'un élastomère thermoplastique.
